# EUROPÄISCHE PATENTSCHRIFT

(11) **EP 3 841 269 B1**
(45) Veröffentlichungstag und Bekanntmachung des Hinweises auf die Patenterteilung: **25.09.2024**
(21) Anmeldenummer: 19762298.8
(22) Anmeldetag: 19.07.2019
(51) Int. Cl.: E05F 15/60, E05C 17/00, E05F 15/611, E05F 15/616, E05F 15/619, E05F 15/63

(54) **STELLELEMENT FÜR EIN BEWEGLICH AN EINER KRAFTFAHRZEUGKAROSSERIE BEFESTIGTES BAUTEIL**
SETTING ELEMENT FOR A COMPONENT THAT IS MOVABLY FASTENED TO A MOTOR VEHICLE BODY
ACTIONNEUR POUR UN COMPOSANT FIXÉ DE MANIÈRE MOBILE SUR UNE CARROSSERIE DE VÉHICULE À MOTEUR

(30) Priorität: 23.08.2018 DE 102018120553
(43) Veröffentlichungstag der Anmeldung: 30.06.2021
(73) Patentinhaber: Kiekert AG, 42579 Heiligenhaus (DE)
(72) Erfinder: WEISSKE, Alexander, 40883 Ratingen (DE); SZEGENY, Peter, 51766 Engelskirchen (DE); REDDMANN, Uwe, 45145 Essen (DE)
(74) Vertreter: Kiekert AG Patentabteilung
(86) Internationale Anmeldenummer: PCT/DE2019/100667
(87) Internationale Veröffentlichungsnummer: WO 2020/038519

(56) Entgegenhaltungen:
- DE-A1- 102016 211 777
- JP-A- 2000 356 069

## Beschreibung

Die Erfindung betrifft ein Stellelement für ein beweglich an einer Kraftfahrzeugkarosserie befestigtes Bauteil, insbesondere eine Klapptür oder Klappe, wobei das Stellelement derart zwischen der Karosserie und dem beweglichen Bauteil anordbar ist, dass mittels des Stellelements eine Relativbewegung zwischen der Karosserie und dem beweglichen Bauteil erzeugbar ist, mit einem elektrischen Antrieb, einem dem elektrischen Antrieb nachgeschalteten Getriebe und einer Steuereinheit, wobei die Steuereinheit mit wenigstens einem Sensor zur Erfassung einer Betriebsposition des Stellelements zusammenwirkt.

Um den Komfort in einem Kraftfahrzeug zu steigern, werden heute mehr und mehr Assistenzsysteme ins Kraftfahrzeug eingebaut, die eine Bedienung des Kraftfahrzeugs erleichtern und den Bediener bei der Handhabung des Kraftfahrzeugs unterstützen. So ist es beispielsweise bekannt, dass Kraftfahrzeuge mittels einer Funkfernbedienung gesteuert werden, um beispielsweise das Fahrzeug zu verriegeln und/oder zum Beispiel eine Heckklappe automatisch zu öffnen. Auch sind Systeme zum selbständigen Öffnen einer Tür oder einem stufenlosen Arretieren einer Tür bekannt geworden.

So offenbart beispielsweise die DE 10 2009 041 499 A1 einen Aktuator, mit dem eine Position eines beweglich am Kraftfahrzeug befestigten Bauteils arretierbar ist. Die Druckschrift offenbart beispielsweise einen Aktuator, der an einem Fangband einer Kraftfahrzeugtür angeordnet ist und der mittels eines Getriebes und einer Bremseinrichtung ein stufenloses Arretieren, das heißt Feststellen des bewegten Bauteils ermöglicht. Zur sicheren Arretierung der Türposition wirkt dabei ein Bremselement mit einem Zusatzmodul zusammen, wobei das Zusatzmodul eine Schlingfederkupplung beinhaltet, die mittels eines elektrischen Antriebs aktivierbar ist.

Aus der DE 10 2009 006 948 B4 ist eine Antriebsvorrichtung bekannt geworden, mit der eine Tür oder Klappe automatisch öffenbar oder schließbar ist. Dazu ist ein Elektromotor mit einem Getriebe verbunden, wobei das Getriebe über eine Lamellenkupplung mit einer Zahnstange verbunden ist, so dass eine Relativbewegung zwischen einem beweglichen Bauteil und der Kraftfahrzeugkarosserie erzielbar ist. Die Lamellenkupplung wirkt dabei derart mit dem elektrischen Antrieb und einer Rückhülse zusammen, dass das Antriebsmoment über den Verfahrweg der Antriebsvorrichtung variierbar ist. Somit besteht die Möglichkeit, beim Öffnen der Tür eine ansteigende Kraft bereitzustellen, so dass ein sicheres Halten der Tür oder Klappe ermöglichbar ist. Im Schließvorgang selbst weist die Antriebsvorrichtung eine sehr geringe Kraft auf, so dass die Tür kurz vor der geschlossenen Position manuell bewegbar ist.

Aus der DE 10 2016 211 777 A1 ist eine Fahrzeugtüranordnung mit einer verschwenkbar an einer Fahrzeugkarosserie angeordneten Fahrzeugtür, einem Antriebsmotor zum elektromotorischen Verstellen der Fahrzeugtür, einem Fangband zum Herstellen eines Kraftflusses zwischen der Fahrzeugtür und der Fahrzeugkarosserie bekannt geworden, um die Fahrzeugtür relativ zu der Fahrzeugkarosserie zu verstellen. Dabei ist es auch aus der Druckschrift bekannt, mittels unterschiedlicher Signale in der Fahrzeugtüranordnung auf eine Torsion in der Antriebskette bzw. dem Kraftfluss in der Antriebskette zu schließen. Dabei wird eine Vergleichsmessung durchgeführt, die eine Drehgeschwindigkeit des Motors mit einem zum Beispiel induktiven oder kapazitiven Sensorsignal in der Antriebskette vergleicht. Mit anderen Worten wird mittels der vergleichenden Messung der Sensorsignale ein Hinweis ermittelt, der auf eine unterschiedliche Drehbewegung hindeutet, so kann eine Torsion bestimmbar sein. Auch in der JP 2000 356069 A ist ein solches gattungsgemäßes Stellelement offenbart.

Der bekannte Stand der Technik kann nicht in allen Punkten überzeugen. Insbesondere wird durch den bekannten Stand der Technik nicht unmittelbar sichergestellt, dass eine komfortable Bedienung des beweglichen Bauteils erzielbar ist. Darüber hinaus sind die bekannten Antriebssysteme bzw. Stellelemente zum Teil konstruktiv aufwändig. Hier setzt die Erfindung an.

Aufgabe der Erfindung ist es, ein verbessertes Stellelement bereitzustellen, mit dem ein erhöhter Komfort für den Benutzer ermöglichbar ist. Darüber hinaus ist es Aufgabe der Erfindung, ein konstruktiv einfaches Stellelement bzw. eine Vorrichtung für ein beweglich am Kraftfahrzeug angeordneten Bauteils bereitzustellen.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, vielmehr sind beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass ein Stellelement für ein beweglich an einer Kraftfahrzeugkarosserie befestigtes Bauteil, insbesondere eine Tür oder Klappe, bereitgestellt wird, wobei das Stellelement derart zwischen der Karosserie und dem beweglichen Bauteil anordbar ist, das mittels des Stellelements eine Relativbewegung zwischen der Karosserie und dem beweglichen Bauteil beeinflussbar ist, mit zumindest einem Aktuator, wobei mittels des Aktuators das bewegliche Bauteil mit einer Kraft beaufschlagbar ist, mit einer Steuereinheit, wobei die Steuereinheit mit wenigstens einem Sensor zur Erfassung einer Betriebsposition des Stellelements zusammenwirkt und eine Abtriebswelle vorgesehen ist und das unmittelbar mittels des Sensors eine Torsion der Abtriebswelle erfassbar ist. Durch den erfindungsgemäßen Aufbau des Stellelements mit einer Abtriebswelle und einem eine Torsion der Abtriebswelle erfassenden Sensor kann nun direkt eine Torsion der Abtriebswelle bestimmt werden, wodurch ein sicheres Erfassen der Betriebsposition des Stellelements ermöglichbar ist. Die Torsion der Abtriebswelle wird unmittelbar an der Abtriebswelle gemessen, wodurch wiederum direkt auf eine Betätigungskraft schließbar ist. Die Steuereinheit kann dabei das Signal der Torsion unmittelbar erfassen. Die Abtriebswelle ist dabei mit dem Aktuator wirkverbunden, sodass der Aktuator auf die Abtriebswelle wirkt, also eine Kraft ausüben kann. Dementsprechend kann mittels der Sensoren und der damit ermittelten Torsion die auf die Welle wirkende Kraft messen. Die Steuereinheit wertet die Messsignale aus und ist signaltechnisch mit dem Aktuator verbunden, sodass in Folge der ermittelten Torsion die vom Aktuator auf die Abtriebswelle wirkenden Kraft gesteuert und/oder geregelt werden kann.

Im Gegensatz zum bekannten Stand der Technik, bei dem lediglich durch ein Auswerten mehrerer Messsignale an unterschiedlichen Stellen eines Stellantriebs ein Hinweis auf eine Bewegung errechenbar ist, kann mittels des Torsionssensors an der Abtriebswelle unmittelbar auf die ausgeübte Kraft, insbesondere Betätigungskraft im Bereich zwischen beweglichem Bauteil und Karosserie geschlossen werden. Die Abtriebswelle kann dabei unmittelbar mit einem Führungshebel, wie beispielsweise einem Fangband, im Kraftfahrzeug verbunden sein, so dass die Abtriebswelle und insbesondere die Torsion der Abtriebswelle ein Maß für eine Beweglichkeit des am Kraftfahrzeug angeordneten Bauteils darstellt. Ein Sensor zur Erfassung einer Torsion einer Welle ist beispielsweise ein Dehnungsmessstreifen, der zum Beispiel unmittelbar auf der Abtriebswelle anordbar bzw. befestigbar ist. Vorzugsweise ist die Abtriebswelle direkt mit einem Führungshebel, wie beispielsweise einem Fangband, verbunden, so dass durch die Abtriebswelle unmittelbar die Relativbewegung zwischen beweglichem Bauteil und Karosserie erzeugbar ist. Antriebsmotor und/oder Kupplung und/oder Getriebe sind der Abtriebswelle vorgeschaltet, so dass eine Antriebskette und ein entsprechender Momentenverlauf bzw. Kraftverlauf durch den Motor initialisiert und über die Kupplung und das Getriebe auf die Abtriebswelle und den Führungshebel übertragbar sind.

Das erfindungsgemäße Stellelement kann überall dort eingesetzt werden, wo schwenkbeweglich oder verschieblich am Kraftfahrzeug angeordnete Bauteile angeordnet sind. Mittels des Stellelements kann somit eine Öffnungsbewegung und/oder Halteposition des beweglichen Bauteils eingeleitet und/oder eingenommen werden. Als bewegliche Bauteile sind beispielsweise Türen, Klappen, Hauben, Schiebetüren und/oder Abdeckungen zu nennen, eben all diese Bauteile des Kraftfahrzeugs, die beweglich am Kraftfahrzeug bzw. der Kraftfahrzeugkarosserie angeordnet sind. Mittels des Stellelements kann dabei eine Relativbewegung zwischen der Karosserie und dem beweglichen Bauteil hergestellt werden, wobei das Stellelement an der Kraftfahrzeugkarosserie oder dem beweglichen Bauteil selbst angeordnet sein kann.

Das Stellelement weist einen elektrischen Antrieb, insbesondere einen Elektromotor auf, der mit einem nachgeschalteten Getriebe und/oder einer Kupplung zusammenwirkt. Bevorzugt weist das Getriebe eine oder mehrere Getriebestufen auf, die beispielsweise als Stirnradverzahnung und/oder als Zahnradsegment ausgeführt sein können. Das Stellelement kann darüber hinaus auch als Stellvorrichtung bezeichnet werden, wobei darunter stets eine Vorrichtung zum Antreiben eines beweglich am Kraftfahrzeug angeordneten Bauteils zu verstehen ist. Die Begriffe können somit im Sinne der Erfindung als Synonyme verstanden werden.

Als Steuereinheit kann die im Kraftfahrzeug vorhandene Steuereinheit dienen, die gleichzeitig zur Steuerung und/oder Regelung des Stellelements dienen kann. Mittels der Steuereinheit können Sensorsignale erfasst werden, wie beispielsweise die Motordrehzahl oder die Stromaufnahme des Motors. Wird beispielsweise die Drehzahl des Motors erfasst, so kann über die Drehzahl des Motors und die bekannte Getriebeübersetzung eine Betriebsposition, das heißt zum Beispiel der Schwenkwinkel einer angetriebenen Tür bestimmbar sein. Zur sicheren Erfassung einer Bewegung des beweglichen Bauteils weist das erfindungsgemäße Stellelement einen Sensor zur Erfassung der Torsion der Abtriebswelle auf. Die Abtriebswelle ist dem Elektromotor und der Kupplung bzw. dem Getriebe nachgeschaltet, so dass Fehlfunktionen oder Störungen in der vorgeschalteten Antriebskette, das heißt dem Motor oder dem Getriebe oder der Kupplung, unabhängig von der Erfassung der Torsion der Abtriebswelle sind. Hier liegt ein entscheidender Vorteil der Erfindung, die Torsion an der Abtriebswelle, die unmittelbar mit einem Führungshebel im Eingriff steht, liefert ein unmittelbares Signal für eine Bewegung des beweglichen Bauteils und ist unabhängig vom vorgeschalteten Antrieb.

Weiterhin weist das Stellelement einen Aktuator auf, wobei der Aktuator das bewegliche Bauteil zumindest mittelbar mit einer Kraft beaufschlagen kann. Somit kann der Aktuator bspw. als Bremse oder Kupplung arbeiten. Eine Bewegung des beweglichen Teils kann dementsprechend zumindest gebremst, insbesondere an einer beliebigen Position gestoppt und/oder gehalten werden. Darüber hinaus kann der Aktuator derart die Abtriebswelle mit einer Kraft beaufschlagen, dass die Betätigungskraft für das bewegliche Teil beeinflussbar ist. Dementsprechend kann der Betätigungskomfort/das Betätigungsgefühl für den nutzer eingestellt werden. Der Aktuator kann vorteilhafterweise als magnetorheologischer Aktuator (MRF-Kupplung/MRF-Bremse) ausgebildet sein.

Das Stellelement kann einen elektrischen Antrieb auf-weisen, insbesondere einen Elektromotor, der mit einem nachgeschalteten Getriebe und/oder einer Kupplung zu-sammenwirkt. Bevorzugt weist das Getriebe eine oder mehrere Getriebestufen auf, die beispielsweise als Stirnradverzahnung und/oder als Zahnradsegment ausgeführt sein können. Mittels des Antriebs kann das bewegliche Teil bewegt und/oder gebremst werden. Dabei kann das bewegliche Teil zumindest abschnittsweise aus der geschlossenen Position in die Offenposition und/oder umgekehrt bewegt/verschwenkt werden.

In einer Ausführungsvariante der Erfindung wirkt die Abtriebswelle mit einem Führungshebel zusammen, wobei mittels des Führungshebels eine Relativbewegung zwischen dem beweglichen Bauteil und der Karosserie erzeugbar ist. Der unmittelbare Antrieb des Führungshebels bietet die Möglichkeit einer unmittelbaren Erfassung einer Bewegung, zum Beispiel einer Klappe. Der Führungshebel kann dabei schwenkbeweglich an der Karosserie befestigt sein, so dass der Führungshebel der Bewegung der Klappe während des Antriebs folgen kann. In Bezug auf Kraftfahrzeugtüren, die schwenkbeweglich am Kraftfahrzeug befestigt sind, wird der Führungshebel auch als Fangband bezeichnet. Wird während des Antreibens der zum Beispiel Tür die Tür in der Bewegung behindert, so wird über den Führungshebel eine Kraft in die Abtriebswelle einseitig eingeleitet, nämlich dort, wo die Abtriebswelle mit dem Führungshebel in Eingriff steht. Antriebsseitig steht die Abtriebswelle mit zum Beispiel dem Getriebe unmittelbar in Eingriff, wodurch ein Antriebsmoment in die Abtriebswelle beabstandet zum Führungshebel in die Abtriebswelle eingeleitet wird. Der Sensor zur Erfassung der Torsion kann beispielsweise als Dehnungsmessstreifen ausgebildet sein und zwischen dem Führungshebel und dem Eingriffspunkt des Getriebes an der Abtriebswelle befestigt bzw. angeordnet sein. Somit ist es möglich, unmittelbar die Torsion in der Abtriebswelle zu erfassen. Durch den erfindungsgemäßen Aufbau ist somit ein sicheres Erfassen einer Behinderung der Bewegung des beweglichen Bauteils ermöglichbar.

Die Abtriebswelle ist mittels eines Zahnradsegments antreibbar. Durch den Einsatz eines Zahnradsegments kann einerseits eine Getriebestufe realisiert werden und andererseits ist es möglich, große Momente über die Dimensionierung des Zahnradsegments in die Abtriebswelle einzuleiten. In vorteilhafter Weise kann hierdurch ein ausreichendes Moment erzielbar sein, um zum Beispiel eine Tür auch in Extremsituationen, wie sie beispielsweise bei einem an einem Hang parkenden Fahrzeug auftreten können, erzielt werden und andererseits kann ein Zahnradsegment platzsparend in dem Stellelement eingebaut werden.

Die Abtriebswelle bewegt ein Stellmittel, insbesondere den Führungshebel, mittels eines Antriebshebels.

Insbesondere eine Kombination aus Führungshebel und Zahnradsegment ermöglicht es, dass große Momente bereitgestellt werden können, um ein sicheres Verfahren bzw. Bewegen des beweglichen Bauteils am Kraftfahrzeug zu ermöglichen. Darüber hinaus lassen sich mit einem Antriebshebel Verfahrwege bzw. Stellwege des Führungshebels einstellen, so dass hierdurch Einfluss auf eine Winkelbewegung des beweglichen Bauteils genommen werden kann.

Zwei Sensoren, insbesondere zwei Drehwinkelsensoren, sind unmittelbar und an unterschiedlichen axialen Enden der Abtriebswelle angeordnet. Die Verwendung von Drehwinkelsensoren ermöglicht einerseits natürlich die Erkennung einer Drehbewegung, so dass auch beabstandet vom Motor und einem gegebenenfalls am Motor angeordneten Drehgeber, mit dem eine Drehbewegung des Motors erfassbar ist, ein sicheres Signal zur Bewegung des Führungshebels zur Verfügung steht. Mittels des Drehwinkelsensors kann einerseits eine Bewegung des Führungshebels bestimmbar sein, es ist aber auch möglich, eine Drehrichtung zu erkennen, so dass nicht nur Position, sondern auch eine Drehrichtung erfassbar ist. Dies kann beispielsweise dann vorteilhaft sein, wenn beispielsweise ein Bediener das beweglich am Kraftfahrzeug befestigte Bauteil manuell und beispielsweise entgegen der Antriebsrichtung mit einer Kraft beaufschlagt. In diesem Fall kann der Drehwinkelsensor unmittelbar eine Bewegung erfassen, wodurch die Steuereinheit in der Lage ist, geeignete Gegenmaßnahmen einzuleiten. Vorstellbar ist beispielsweise ein Abschalten des Motors, ein Bremsen mittels des Motors, ein Auskuppeln der Kupplung oder ein Antrieb in eine entgegengesetzte Richtung.

Neben den vorgenannten Vorteilen des Einsatzes der Drehwinkelsensoren besteht darüber hinaus die Möglichkeit, mittels der Drehwinkelsensoren und deren vorteilhafte Anordnung an den axialen Enden der Abtriebswelle eine Torsion in der Abtriebswelle zu erfassen. Durch ein Abbremsen des beweglichen Bauteils am Kraftfahrzeug wird eine Bewegung der Abtriebswelle unterbunden, wohingegen durch den Antrieb ein Moment in die Abtriebswelle eingeleitet wird. Die Torsion der Abtriebswelle kann mittels der Drehwinkelsensoren erfasst werden, so dass wiederum geeignete Gegenmaßnahmen wie beispielsweise ein Entkuppeln oder Abbremsen des Antriebs eingeleitet werden können.

Der Antriebshebel und das Zahnradsegment sind an der Abtriebswelle und zwischen den zwei Sensoren angeordnet. Eine maximale Torsion der Abtriebswelle wird an den axialen Enden der Abtriebswelle erfasst. Durch das Anordnen der bevorzugten Drehwinkelsensoren an den axialen Enden der Abtriebswelle und einem Anordnen der Antriebs- bzw. Abtriebselementen an der Abtriebswelle und zwischen den Sensoren kann somit ein Höchstmaß an Sicherheit bei der Erfassung der Torsion in der Abtriebswelle erzielbar sein.

Reicht die Abtriebswelle über zumindest einen Anbindebereich des Antriebshebels und/oder des Zahnradsegments hinaus, so kann eine weitere vorteilhafte Ausgestaltung der Erfindung erzielt werden. Durch eine Verlängerung der Abtriebswelle auch über den oder die Anbindebereiche des Antriebshebels und/oder eines Eingriffsbereichs des Getriebes hinaus, kann eine verbesserte Erfassung einer Torsion der Abtriebswelle erzielbar sein. Somit ergeben sich konstruktive Vorteile bei der Anordnung der Sensoren und gleichzeitig dient die Verlängerung der Abtriebswelle über die Anbindebereiche der Antriebs- bzw. Abtriebsmittel hinaus den Vorteil einer sicheren Erfassung der Torsion in der Abtriebswelle.

Insbesondere durch eine in der Steuereinheit hinterlegte Torsionssteifigkeit der Abtriebswelle kann in Kombination mit den Sensordaten eine Torsion der Abtriebswelle bestimmbar sein. Hierbei kann einerseits eine permanente Momentenermittlung mittels einer Messung der Rotation der Abtriebswelle erfolgen oder es findet eine Ermittlung eines externen Moments mittels der Messung eines Winkels der Abtriebswelle zu unterschiedlichen Zeitpunkten statt. Im Falle der permanenten Momentenermittlung kann mittels einer permanenten Messung der beiden Drehwinkelsensoren ein Moment bestimmt werden, das ein unmittelbares Erfassen bzw. Bestimmen der Torsionsteifigkeit ermöglicht. Zur Ermittlung eines externen Moments findet eine Messung eines Winkels der Abtriebswelle zu unterschiedlichen Zeitpunkten statt. Dabei erfolgt eine permanente Messung eines ersten Drehwinkelsensors, wobei eine Speicherung der Messergebnisse erfolgt, sobald das bewegliche Bauteil festgehalten wird. Der gespeicherte Wert ist nun konstant, solange das bewegliche Bauteil sich nicht bewegt. Durch anliegende Moment an der Abtriebswelle kann wiederum die Torsion berechnet werden, wobei sich das Moment aus dem Produkt der Torsionssteifigkeit und der Differenz der Messsignale der Sensoren ergibt. Ebenso kann bei der Permanentenmomentenermittlung sich das Moment aus dem Produkt der Torsionssteifigkeit und der Differenz der permanent gemessenen Signale der Drehwinkelsensoren ergeben.

In vorteilhafter Weise kann ebenfalls ein optisches Messverfahren zur Bestimmung der Torsion an der Abtriebswelle zum Einsatz kommen. Als optische Messverfahren sind beispielsweise Inkremental-Encoder benennbar, die wiederum an den entgegengesetzten axialen Enden der Abtriebswelle anordbar sind. Die Erfindung ist folglich nicht an den Einsatz eines bestimmten Sensors gebunden, wobei hier beispielhaft Dehnungsmessstreifen, Winkel bzw. Drehwinkelsensoren oder Inkremental-Encoder genannt sind. Wesentlich für die Erfindung ist, dass eine unmittelbare Erfassung der Torsion an der Abtriebswelle erfassbar ist, so dass ein sicheres Erfassen einer Betriebsposition des beweglichen Bauteils ermöglichbar ist.

Nachfolgend wird die Erfindung unter Bezugnahme auf die anliegenden Zeichnungen näher erläutert. Es gilt jedoch der Grundsatz, dass die in den Zeichnungen dargestellten Ausführungsbeispiele die Erfindung nicht beschränken, sondern lediglich vorteilhafte Ausgestaltungsformen darstellen.

Es zeigt:
- Fig. 1: eine dreidimensionale Ansicht auf eine Stellelement für ein Kraftfahrzeug, insbesondere einen Türaufsteller, wobei das Gehäuse lediglich bereichsweise wiedergegeben ist und
- Fig. 2: eine Ansicht auf das Stellelement in einer dreidimensionalen Ansicht mit einer Ansicht auf eine freigelegte Abtriebswelle zwischen einem Zahnradsegment und einem Antriebshebel.

In der Figur 1 ist ein Stellelement 1 in einer dreidimensionalen Ansicht und lediglich ohne ein das Stellelement 1 umschließendes Gehäuse wiedergegeben. Das Stellelement 1 weist einen elektrischen Antrieb 2, eine Trägerplatte 3, ein Fangband 4, ein Getriebe 5, ein erstes Federelement 6 sowie ein zweites Federelement 7 auf. Das zweite Federelement 7 ist einseitig mit einer Befestigungsplatte 8 und der Befestigungsplatte 8 gegenüberliegend mit einem Führungshebel 9 verbunden. Der Führungshebel 9 wiederum ist schwenkbeweglich mit dem Fangband 4 gekoppelt.

Die elektrische Antriebseinheit 2 wirkt über ein Getriebe 5 und insbesondere mittels eines Zahnrads 10 mit einem Zahnradsegment 11 zusammen. Das Zahnradsegment 11 wiederum ist über eine Achse 12 verdrehsicher mit einem Antriebshebel 13 verbunden. Auf den Antriebshebel 13 wirkt das erste Federmittel 6. Dabei ist das erste Federelement 6 als Schenkelfeder ausgebildet, wobei ein erster Schenkel 14 an einem Anschlag 15 der Trägerplatte anliegt und ein zweiter Schenkel 16 mit dem Antriebshebel 13 in Eingriff steht. Die Schenkelfeder 6 ist somit in der Lage, eine Kraft auf den Antriebshebel 13 auszuüben. Die Kraft der Schenkelfeder 6 ist dabei derart ausgerichtet, dass die Schenkelfeder eine Bewegung des Fangbands 4 aus der Befestigungsplatte 8 heraus in Richtung des Pfeils P unterstützt. Der Antriebshebel 13 ist dabei über eine Achse 17 schwenkbeweglich mit dem Fangband 4 und dem Führungshebel 9 verbunden. Der Achse 17 kommt somit eine Doppelfunktion zu. Einerseits wird mittels der Achse 17 der Führungshebel 9 positioniert und gehalten und gleichzeitig bildet die Achse 17 eine schwenkbewegliche Lagerung für das Fangband 4 und den Antriebshebel 13. Darüber hinaus zeigt die Fig. 1 einen nachgeschalteten Aktuator 29. Der Aktuator kann bspw. als Bremse oder Kupplung ausgebildet sein.

In der Figur 2 ist ein Stellelement 1 in einem weiteren Ausführungsbeispiel in einer dreidimensionalen Ansicht und ohne verdeckende Gehäuseteile, die Trägerplatte 3, das Federelement 6 und die Befestigungsplatte 8 wiedergegeben. Zu erkennen ist, dass die Antriebswelle 18 bereichsweise verzahnt ausgeführt ist, so dass ein sicheres Verbinden mit dem Antriebshebel 13 und dem Zahnradsegment 11 ermöglicht wird. An den axialen Enden 19, 20 der Abtriebswelle 18 sind jeweils Sensoren 21, 22 angeordnet. Die Sensoren 21, 22 sind über Stecker mit einer Steuereinheit 23 des Kraftfahrzeugs verbunden. Kontakte 24 am elektrischen Antrieb 2 stehen ebenfalls mit der Steuereinheit 23 in Verbindung und können beispielsweise ein Signal eines Drehgebers an die Steuereinheit 23 weiterleiten.

Wird nun mittels des elektrischen Antriebs 2 ein Moment M in das Zahnradsegment 11 eingeleitet, so wird die Abtriebswelle 18 bewegt, wodurch ebenfalls der Antriebshebel 13 verschwenkt wird. Der Antriebshebel 13 steht mit dem Stellmittel 4 in Wirkverbindung, so dass eine Relativbewegung in Bezug auf eine Karosserie 25 erzielbar ist. Somit wird das Stellelement 1 relativ zu feststehenden Karosserie 25 bewegt. Das Stellelement 1 ist fest mit zum Beispiel einer Tür verbunden, so dass über den elektrischen Antrieb 2, das Getriebe 5 und insbesondere über die Abtriebswelle 18 eine Kraft bzw. ein Moment M in den Antriebshebel 13 einleitbar ist, wodurch die Tür relativ zur Karosserie 25 bewegbar ist.

Kommt es nun aufgrund einer Blockierung der Türbewegung dazu, dass das Stellelement 1 bzw. die Tür nicht weiter bewegt wird, so leitet der elektrische Antrieb 2 weiterhin ein Moment M in das Zahnradsegment 11 ein. Das Zahnradsegment 11 leitet ein Moment in Richtung des Pfeils M in der Figur 2 im Uhrzeigersinn, in das Zahnradsegment 11 ein. Eine Bewegung der Tür wird durch zum Beispiel einen Bediener der Tür blockiert, so dass über das Stellmittel 4 eine Gegenkraft zum Moment M auf den Antriebshebel 13 wirkt. Die Abtriebswelle 18 wird folglich in einem Bereich zwischen einem Anbindebereich 26, 27 des Zahnradsegments 11 und des Antriebshebels 13 tordiert. Diese Torsion kann mittels der Drehwinkelgeber 21, 22 erfasst werden. Das unmittelbare Erfassen der Torsion in der Abtriebswelle 18 ermöglicht dabei, dass Fehler aus dem Antriebsstrang ausgehend von Motor, Kupplung und/oder Getriebe und/oder Zahnradsegment nicht als Messgrößenfehler in die Sensorsignale einfließen. Es kann somit ein sicheres Erfassen des Blockierens der Bewegung der Tür vorgenommen werden. Eine Blockierung der Bewegung der Tür oder Klappe ist somit sehr sicher und unabhängig von der der Abtriebswelle 18 vorgeschalteten Antriebskette möglich.

In vorteilhafter Weise weist die Abtriebswelle 18 eine Verlängerung 28 auf, die über den Anbindebereich 26 des Zahnradsegments 11 hinausragt. Durch diese Verlängerung 28 ist ein sicheres Erfassen der Torsion in Richtung einer Längserstreckung entlang der Achse A der Abtriebswelle 18 ermöglichbar.

### Bezugszeichenliste

- 1: Stellelement
- 2: elektrischer Antrieb
- 3: Trägerplatte
- 4: Fangband, Stellmittel
- 5: Getriebe
- 6: erstes Federelement
- 7: zweites Federelement
- 8: Befestigungsplatte
- 9: Führungshebel
- 10: Zahnrad
- 11: Zahnradsegment
- 12, 17: Achse
- 13: Antriebshebel
- 14: erster Schenkel
- 15: Anschlag
- 16: zweiter Hebel
- 18: Abtriebswelle
- 19, 20: axiales Ende
- 21,22: Drehwinkelsensor
- 23: Steuereinheit
- 24: Kontakte
- 25: Karosserie
- 26, 27: Anbindebereich
- 28: Verlängerung
- 29: Aktuator

- M: Moment
- F: Kraft
- A: Achse

## Patentansprüche

1. Stellelement (1) für ein beweglich an einer Kraftfahrzeugkarosserie (25) befestigtes Bauteil, insbesondere eine Tür oder Klappe, wobei das Stellelement (1) derart zwischen der Karosserie (25) und dem beweglichen Bauteil anordbar ist, dass mittels des Stellelements (1) eine Relativbewegung zwischen der Karosserie (25) und dem beweglichen Bauteil beeinflussbar ist, mit zumindest einem Aktuator (29), wobei mittels des Aktuators (29) das bewegliche Teil mit einer Kraft beaufschlagbar ist, mit einer Steuereinheit (23), wobei die Steuereinheit (23) mit wenigstens einem Sensor (21, 22) zur Erfassung einer Betriebsposition des Stellelements (1) zusammenwirkt, wobei eine Abtriebswelle (18) für das bewegliche Bauteil vorgesehen ist und das unmittelbar mittels des Sensors (21, 22) eine Torsion der Abtriebswelle (18) erfassbar ist, wobei die Abtriebswelle (18) mittels eines Zahnradsegments (11) antreibbar ist, **dadurch gekennzeichnet, dass** die Abtriebswelle (18) ein Stellmittel (4) mittels eines Antriebshebels (13) Erzeugung der Relativbewegung zwischen dem beweglichen Bauteil und der Karosserie (25) bewegt, wobei zwei Sensoren (21, 22), insbesondere zwei Drehwinkelsensoren (21, 22), unmittelbar und an unterschiedlichen axialen Enden (19, 20) der Abtriebswelle (18) angeordnet sind, wobei der Antriebshebel (13) und das Zahnradsegment (11) an der Abtriebswelle (18) und zwischen den Sensoren (21, 22) angeordnet sind.

2. Stellelement (1) nach Anspruch 1, **dadurch gekennzeichnet, dass** der Aktuator (29) als Bremse oder Kupplung ausgebildet ist.

3. Stellelement (1) nach Anspruch 1 oder 2, **dadurch gekennzeichnet, dass** ein elektrischer Antrieb (2), insbesondere mit einem nachgeschalteten Getriebe, vorgesehen ist und mit der Abtriebswelle (18) zusammenwirkt, wodurch eine Relativbewegung des beweglichen Bauteils erzeugbar ist.

4. Stellelement (1) nach einem der Ansprüche 1 bis 3, **dadurch gekennzeichnet, dass** die Abtriebswelle (18) mit dem Stellmittel (4) zusammenwirkt, wobei mittels des Stellmittels (4) eine Relativbewegung zwischen dem beweglichen Bauteil und der Karosserie (25) erzeugbar ist

5. Stellelement (1) nach einem der Ansprüche 1 bis 4, **dadurch gekennzeichnet, dass** die Abtriebswelle (18) über zumindest einen Anbindebereich (26, 27) des Antriebshebels (13) und/oder des Zahnradsegments (11) hinausreicht.

6. Stellelement (1) nach einem der Ansprüche 1 bis 5, **dadurch gekennzeichnet, dass** mittels der Steuereinheit (23) und einer in der Steuereinheit (23) hinterlegten Torsionssteifigkeit der Abtriebswelle (18) eine Torsion der Abtriebswelle (18) bestimmbar ist.

7. Stellelement (1) nach einem der Ansprüche 1 bis 6, **dadurch gekennzeichnet, dass** wenigstens ein Sensor als optischer Sensor, insbesondere Inkremental-Encoder, zur Erfassung der Torsion ausgebildet ist.

## Claims

1. Control member (1) for a component that is movably attached to a motor vehicle body (25), in particular a door or panel, wherein the control member (1) can be arranged between the body (25) and the movable component such that a relative movement between the body (25) and the movable component can be influenced by means of the control member (1), comprising at least one actuator (29), wherein a force can be applied to the movable part by means of the actuator (29), comprising a control unit (23),
wherein the control unit (23) cooperates with at least one sensor (21, 22) for detecting an operating position of the control member (1),
wherein an output shaft (18) is provided for the movable component and a torsion of the output shaft (18) can be detected directly by means of the sensor (21, 22), wherein the output shaft (18) can be driven by means of a gear segment (11), **characterized in that** the output shaft (18) moves a control means (4) by means of a drive lever (13) in order to generate the relative movement between the movable component and the body (25), wherein two sensors (21, 22), in particular two rotational angle sensors (21, 22), are arranged directly and at different axial ends (19, 20) of the output shaft (18), wherein the drive lever (13) and the gear segment (11) are arranged on the output shaft (18) and between the sensors (21, 22).

2. Control member (1) according to claim 1, **characterized in that** the actuator (29) is designed as a brake or clutch.

3. Control member (1) according to either claim 1 or 2,
**characterized in that** an electric drive (2), in particular with a downstream gear mechanism, is provided and cooperates with the output shaft (18), as a result of which a relative movement of the movable component can be generated.

4. Control member (1) according to any of claims 1 to 3,
**characterized in that** the output shaft (18) cooperates with the control means (4), wherein a relative movement between the movable component and the body (25) can be generated by means of the control means (4)

5. Control member (1) according to any of claims 1 to 4,
**characterized in that** the output shaft (18) extends beyond at least one connection region (26, 27) of the drive lever (13) and/or the gear segment (11).

6. Control member (1) according to any of claims 1 to 5, **characterized in that** a torsion of the output shaft (18) can be determined by means of the control unit (23) and a torsional stiffness of the output shaft (18) stored in the control unit (23).

7. Control member (1) according to any of claims 1 to 6,
**characterized in that** at least one sensor is designed as an optical sensor, in particular an incremental encoder, for detecting the torsion.

## Revendications

1. Élément de réglage (1) pour un composant fixé de manière mobile sur une carrosserie de véhicule automobile (25), en particulier une porte ou un élément de type clapet, dans lequel l'élément de réglage (1) peut être disposé entre la carrosserie (25) et le composant mobile de telle sorte qu'un mouvement relatif entre la carrosserie (25) et le composant mobile peut être influencé au moyen de l'élément de réglage (1), comportant au moins un actionneur (29), dans lequel la partie mobile peut être sollicitée par une force au moyen de l'actionneur (29), comportant une unité de commande (23),
dans lequel l'unité de commande (23) coopère avec au moins un capteur (21, 22) pour la détection d'une position de fonctionnement de l'élément de réglage (1),
dans lequel un arbre de sortie (18) est prévu pour le composant mobile et une torsion de l'arbre de sortie (18) peut être détectée directement au moyen du capteur (21, 22), dans lequel l'arbre de sortie (18) peut être entraîné au moyen d'un segment de roue dentée (11), **caractérisé en ce que** l'arbre de sortie (18) déplace un moyen de réglage (4) au moyen d'un levier d'entraînement (13) pour la génération du mouvement relatif entre le composant mobile et la carrosserie (25), dans lequel deux capteurs (21, 22), en particulier deux capteurs d'angle de rotation (21, 22), sont disposés directement et à différentes extrémités axiales (19, 20) de l'arbre de sortie (18), dans lequel le levier d'entraînement (13) et le segment de roue dentée (11) sont disposés sur l'arbre de sortie (18) et entre les capteurs (21, 22).

2. Élément de réglage (1) selon la revendication 1, **caractérisé en ce que** l'actionneur (29) est conçu comme un frein ou un embrayage.

3. Élément de réglage (1) selon la revendication 1 ou 2,
**caractérisé en ce qu'**un entraînement électrique (2), en particulier comportant un engrenage monté en aval, est prévu et coopère avec l'arbre de sortie (18), moyennant quoi un mouvement relatif du composant mobile peut être généré.

4. Élément de réglage (1) selon l'une des revendications 1 à 3,
**caractérisé en ce que** l'arbre de sortie (18) coopère avec le moyen de réglage (4), dans lequel un mouvement relatif entre le composant mobile et la carrosserie (25) peut être généré au moyen du moyen de réglage (4).

5. Élément de réglage (1) selon l'une des revendications 1 à 4,
**caractérisé en ce que** l'arbre de sortie (18) s'étend au-delà d'au moins une zone d'attache (26, 27) du levier d'entraînement (13) et/ou du segment de roue dentée (11).

6. Élément de réglage (1) selon l'une des revendications 1 à 5,
**caractérisé en ce qu'**une torsion de l'arbre de sortie (18) peut être déterminée au moyen de l'unité de commande (23) et d'une rigidité à la torsion de l'arbre de sortie (18) enregistrée dans l'unité de commande (23).

7. Élément de réglage (1) selon l'une des revendications 1 à 6,
**caractérisé en ce qu'**au moins un capteur est conçu comme un capteur optique, en particulier un codeur incrémental, pour la détection de la torsion.
